# EUROPÄISCHE PATENTSCHRIFT

(11) **EP 0 703 317 B1**
(45) Veröffentlichungstag und Bekanntmachung des Hinweises auf die Patenterteilung: **26.02.1997**
(21) Anmeldenummer: 95113959.1
(22) Anmeldetag: 06.09.1995
(51) Int. Cl.: E01B 7/02

(54) **Rollvorrichtung**
Rolling apparatus
Appareil de roulement

(30) Priorität: 22.09.1994 DE 4434143
(43) Veröffentlichungstag der Anmeldung: 27.03.1996
(73) Patentinhaber: Fried. Krupp AG Hoesch-Krupp, 45143 Essen (DE)
(72) Erfinder: Knothe, Wolfgang, Dr., D-58239 Schwerte (DE)

(56) Entgegenhaltungen:
- EP-A- 0 593 409
- DE-A- 3 420 505
- DE-U- 8 710 815
- FR-A- 2 423 584

## Beschreibung

Die Erfindung betrifft eine Rollvorrichtung zum Tragen der Zunge einer Weiche nach dem Oberbegriff des Patentanspruchs 1.

Beim Verschieben der Weichenzungen bei Weichen werden Weichenrippenplatten eingesetzt. Derartige Weichenrippenplatten tragen einen Gleitstuhl, der mit entsprechendem Material und einer entsprechenden Schmierung ausgerüstet ist, damit die Weichenzunge gleitend mit ihrer Unterseite auf dem Gleitstuhl verschoben werden kann. Um die Radkräfte auch im Weichenbereich sicher auf die Schwelle übertragen zu können ist es erforderlich, daß die Weichenzunge möglichst großflächig auf dem Gleitstuhl aufliegt. Nachteilig bei üblichen Weichenrippenplatten mit normalem Gleitstuhl ergibt sich, daß auf Grund der Gleitreibung, die auch noch vom Zustand des Schmiermittels abhängig ist, hohe Verstellkräfte beim Verstellen der Weiche aufgebracht werden müssen. Außerdem tritt durch Schmutzeinwirkung ein schneller Verschleiß des Gleitstuhls auf. Von daher wird in der DE-A-40 41 264 vorgeschlagen, neben dem Gleitstuhl Rollen anzuordnen, die beim Bewegen der Weichenzunge von der Backenschiene fort, diese von der Auflage des Gleitstuhls abheben. Die hier gezeigte Konstruktion ist sehr aufwendig.

Der Erfindung liegt diesbezüglich die Aufgabe zugrunde, die Rollvorrichtung in vereinfachter Ausbildung sicher zu gestalten, wobei eine sichere Auflage der Weichenzunge an der Backenschiene gewährleistet ist und eine leichtgängige Verstellung außerhalb dieser Lage ermöglicht wird.

Eine Rollvorrichtung nach dem Oberbegriff des Anspruchs 1 zeigt die DE-A-34 20 505. Diese Rollvorrichtung trägt vorzugsweise die Weichenzunge punktförmig und ist von daher verschleißanfällig, insbesondere, wenn sie mit Schnee, Eis oder Schmutz behaftet ist. Gegenüber dieser Ausbildung liegt der Erfindung die Aufgabe zugrunde, eine sichere, sich selbst reinigende Rollvorrichtung zu finden.

Diese Aufgabe wird erfindungsgemäß durch die kennzeichnenden Merkmale des Anspruchs 1 gelöst. Vorteilhafte Aus- und Weiterbildungen sind in den Ansprüchen 2 bis 6 beschrieben.

Die mit der Erfindung erzielten Vorteile bestehen insbesondere darin, daß eine sichere, verschleißunempfindliche, leichtgängige Rollvorrichtung an einem Gleitstuhl angeordnet ist. Weiterhin vorteilhaft setzt sich im Bereich der Rollen kaum Schmutz und Rost ab und auch das Festsetzen der Rollen durch Eis ist nahezu ausgeschlossen. Darüber hinaus können Gleitstühle nach der Erfindung ohne Veränderung an der Schwelle bzw. am Gleis gegen bisher eingesetzte Gleitstühle ohne Rollen in einfacher Weise ausgetauscht werden, da die Funktionsmaße sich nicht von denen der vorher eingesetzten Weichenrippenplatten unterscheiden.

Ein Ausführungsbeispiel der Erfindung ist in der Zeichnung dargestellt und wird im folgenden näher beschrieben. Es zeigen
- Figur 1: die Ansicht einer Weichenrippenplatte in Schienenrichtung und
- Figur 2: die Draufsicht auf eine Weichenrippenplatte nach Figur 1.

Die Weichenrippenplatte besitzt eine Grundplatte 1, die über nicht dargestellte Befestigungsmittel, beispielsweise Schwellenschrauben, die durch Befestigungslöcher 2 mit der nicht dargestellten Schwelle verschraubt wird. Zum seitlichen Führen der Backenschiene 3 ist die Grundplatte 1 mit einer Führungsrippe 4 an einer Seite und einem Schienenfußübergriff 5 an der anderen Seite ausgebildet. Der Schienenfußübergriff 5 ist als Teil des Gleitstuhls 6 ausgebildet. Nicht dargestellte federnde Befestigungsmittel positionieren die Backenschiene 3 auf der Grundplatte 1 und halten sie nieder.

Der Gleitstuhl 6 hat eine Breite entsprechend der Breite des Fußes der Weichenzunge 7. In Figur 1 sind die Backenschiene 3 und die Weichenzunge 7 in zusammengefahrener Position dargestellt. Die Öffnungsposition der Weichenzunge 7 ist gestrichelt dargestellt. In Figur 2 ist lediglich die Mittellinie der Backenschiene 3 dargestellt.

An der von der Backenschiene 3 abgewandten Seite des Gleitstuhls 6 erstreckt sich eine Tragrippe 8. Die Oberfläche der Tragrippe 8 liegt geringfügig unterhalb der Oberfläche des Gleitstuhls 6. Beidseitig an der Tragrippe 8 sind Rollen 9 angeordnet. Die Achsen dieser Rollen verlaufen in Richtung der Backenschienenerstreckung. Die Rollen 9 überragen die Gleitstuhloberseite 10 geringfügig. Wenn somit die Weichenzunge 7 in Richtung der in Figur 1 gestrichelt dargestellten Öffnungsposition verschoben wird, läuft die Auflagefläche 11 der Weichenzunge 7 rollend auf die erste der Rollen 9 auf, wodurch die Weichenzunge leicht angehoben wird und nicht mehr gleitend auf der Gleitstuhloberseite 10 aufliegt. Somit geht beim Verstellen sehr schnell die gleitende Reibung in eine rollende Reibung über. Anzahl und Abstand der Rollen 9 sind so gewählt, daß die Weichenzunge 7 stets eindeutig und vorzugsweise auf 2 Rollen liegend gelagert ist.

Die Rollen 9 überragen die Grundplatte 1 der Weichenrippenplatte seitlich. Dadurch ist in diesem Bereich eine freie Öffnung nach unten gegeben, durch die Schmutz und Schnee frei durchfallen kann. Durch diese Ausbildung wird ein Klemmen der Rollen, insbesondere durch Vereisen weitgehend verhindert, vorzugsweise dann, wenn die Rollen 9 nicht nur die Weichenrippenplatte sondern auch die Schwelle überragen. Die Rollen 9 werden durch Achsen 12 drehbar gehalten. Sicherungsmittel wie beispielsweise Sprengringe verhindern ein seitliches Verschieben der Rollen 9 von den Achsen 12. Vorzugsweise überragen die Achsen 12 nicht die Länge der Rollen 9. Sie sind einschließlich der Sicherungsmittel verdeckt in einer Vertiefung 13 der Rollen 9 angeordnet.

Die Achsen 12 sind in der Tragrippe 8 befestigt. Bei exzentrischer Befestigung läßt sich durch Verdrehen der Achsen 12 eine Höhenverstellung der Rollen 9 in geringen Grenzen vornehmen.

### Bezugszeichenliste

- 1: Grundplatte
- 2: Befestigungsloch
- 3: Backenschiene
- 4: Führungsrippe
- 5: Schienenfußübergriff
- 6: Gleitstuhl
- 7: Weichenzunge
- 8: Tragrippe
- 9: Rolle
- 10: Gleitstuhloberseite
- 11: Auflagefläche
- 12: Achse
- 13: Vertiefung

## Patentansprüche

1. Rollvorrichtung zum Tragen der Zunge einer Weiche, mit einer, einen Gleitstuhl (6) aufweisenden, die Backenschiene (3) tragenden Weichenrippenplatte, wobei sich der Gleitstuhl (6) in montiertem Zustand auf die Breite des Fußes der Weichenzunge (7) bei Anlage an der Backenschiene (3) begrenzt und an einer Tragrippe (8), die sich von der Backenschiene (3) abgewandt erstreckend an den Gleitstuhl (6) anschließt, die Gleitstuhloberseite (10) geringfügig überragende Rollen (9) angeordnet sind, **dadurch gekennzeichnet**, daß die Rollen (9) beidseitig gegenüberliegend seitlich an der Tragrippe (8) angeordnet sind und stirnseitig gehalten werden.

2. Rollvorrichtung nach Anspruch 1, dadurch gekennzeichnet, daß die Rollen (9) einseitig gelagert sind.

3. Rollvorrichtung nach Anspruch 1 oder 2, dadurch gekennzeichnet, daß sich die Grundplatte (1) der Weichenrippenplatte bis über das Ende der Tragrippe (8) erstreckt.

4. Rollvorrichtung nach Anspruch 3, dadurch gekennzeichnet, daß die Grundplatte (1) im Bereich der Rollen (9) seitlich ausgenommen oder angeschrägt ausgebildet ist.

5. Rollvorrichtung nach einem oder mehreren der Ansprüche 1 bis 4, dadurch gekennzeichnet, daß der Gleitstuhl (6) eine oder mehrere Ausnehmungen zum Aufnehmen einer oder mehrerer Niederhalte- Federklammern aufweist.

6. Rollvorrichtung nach einem der Ansprüche 1 bis 5, dadurch gekennzeichnet, daß sie aus Eisen- oder Stahlguß, vorzugsweise Sphäroguß besteht.

## Claims

1. Roller device for the purpose of supporting the switch tongue of switch points comprising a switch points rib plate which comprises a slide chair (6) and supports the stock rail (3), wherein the slide chair (6) is limited, when mounted, to the width of the foot of the switch points switch tongue (7) when in contact with the stock rail (3), and on a supporting rib (8), which is connected to the sliding chair (6) in a manner extending remote from the stock rail (3), are disposed rollers (9) which overhang slightly onto the upper side of the slide chair (10), characterised in that the rollers (9) are disposed on both sides in an opposite manner laterally on the supporting rib (8) and are held on the end face.

2. Roller device according to claim 1, **characterised in that** the rollers (9) are mounted on one side.

3. Roller device according to claim 1 or 2, characterised in that the base plate (1) of the switch points rib plate extends beyond the end of the supporting plate (8).

4. Roller device according to claim 3, characterised in that the base plate (1) in the region of the rollers (9) is formed in a laterally recessed or chamfered manner.

5. Roller device according to any one or more of the claims 1 to 4, characterised in that the slide chair (6) comprises one or more recesses for the purpose of receiving one or more holding down clamps and spring clamps.

6. Roller device according to any one of the claims 1 to 5, characterised in that said roller device is made from cast iron or cast steel, preferably spheroidal graphite iron.

## Revendications

1. Dispositif de roulement destiné à porter l'aiguille mobile d'un aiguillage, comportant une semelle d'aiguillage présentant un coussinet de glissement (6) et portant la contre-aiguille (3), le coussinet de glissement (6) étant, à l'état monté, limité à la largeur du patin de l'aiguille mobile (7) lorsqu'elle est placée contre la contre-aiguille (3), et des galets (9), débordant légèrement par rapport à la face supérieure (10) du coussinet de glissement, étant disposés sur une nervure porteuse (8) qui se raccorde au coussinet de glissement (6) du côté de celui-ci opposé à la contre-aiguille (3), caractérisé en ce que les galets (9) sont disposés latéralement sur la nervure porteuse (8), de part et d'autre de celle-ci et en face l'un de l'autre et sont retenus en bout.

2. Dispositif de roulement selon la revendication 1, caractérisé en ce que les galets (9) sont montés en porte-à-faux.

3. Dispositif de roulement selon la revendication 1 ou 2, caractérisé en ce que la plaque de base (1) de la semelle d'aiguillage s'étend jusqu'à l'extrémité de la nervure porteuse (8).

4. Dispositif de roulement selon la revendication 3, caractérisé en ce que dans la région des galets (9), la plaque de base (1) est creusée latéralement ou est chanfreinée.

5. Dispositif de roulement selon l'une ou plusieurs des revendications 1 à 4, caractérisé en ce que le coussinet de glissement (6) présente une ou plusieurs découpes pour la réception d'un ou de plusieurs crampons élastiques de maintien dans le bas.

6. Dispositif de roulement selon l'une des revendications 1 à 5, caractérisé en ce qu'il est réalisé en fonte coulée ou en acier coulé, et de préférence en fonte nodulaire.
